# EUROPÄISCHE PATENTSCHRIFT

(11) **EP 2 817 791 B1**
(45) Veröffentlichungstag und Bekanntmachung des Hinweises auf die Patenterteilung: **13.03.2019**
(21) Anmeldenummer: 13700466.9
(22) Anmeldetag: 02.01.2013
(51) Int. Cl.: G08B 29/14

(54) **AUTOMATISCHE WARTUNGSERKENNUNG IN EINER PROZESSEINRICHTUNG**
AUTOMATIC MAINTENANCE DETECTION IN A PROCESSOR DEVICE
RECONNAISSANCE AUTOMATIQUE DE MAINTENANCE DANS UN DISPOSITIF D'ALERTE

(30) Priorität: 21.02.2012 DE 102012202594
(43) Veröffentlichungstag der Anmeldung: 31.12.2014
(73) Patentinhaber: Robert Bosch GmbH, 70442 Stuttgart (DE)
(72) Erfinder: BURGER-SCHEIDLIN, Christoph, 81667 Muenchen (DE); BARISIC, Daniel, 85540 Haar (DE); GRUBER, Tobias, 81825 München (DE); PFEFFERSEDER, Anton, 82054 Sauerlach (DE); ALJAZZAR, Husain, 81825 München (DE); STEGEMANN, Dirk, 81927 München (DE)
(86) Internationale Anmeldenummer: PCT/EP2013/050014
(87) Internationale Veröffentlichungsnummer: WO 2013/124077

(56) Entgegenhaltungen:
- DE-A1- 10 353 837
- GB-A- 2 432 703
- US-A1- 2004 041 703
- US-A1- 2007 139 184

## Beschreibung

Die vorliegende Erfindung betrifft ein Prozesseinrichtungssystem mit Wartungsfunktion.

### Stand der Technik

Prozesseinrichtungen, wie zum Beispiel Brand- oder Einbruchmeldeanlagen, bestehen im Allgemeinen aus einer oder mehreren zentralen Steuereinheit(en) sowie einem oder mehreren verteilten Feldgerät(en), wie zum Beispiel Sensoren oder Aktoren. Für eine Vielzahl solcher Geräte ist in regelmäßigen Abständen eine Wartung und Funktionsprüfung durchzuführen. In der Regel umfasst solch eine Funktionsprüfung ein Auslösen des Feldgeräts.

Im Normalbetrieb ist eine Reaktion der Prozesseinrichtung auf ein Auslösen eines oder mehrere Feldgeräte vorgesehen. Die Prozesseinrichtung ist dabei auf den Ernstfall hin konfiguriert, nicht auf den Wartungsfall. Beispielsweise kann eine Brandmeldeanlage so eingerichtet sein, dass das Auslösen eines zugehörigen Rauchmelders zu einer Alarmierung der Feuerwehr und/oder dem Aktivieren einer Sprinkleranlage führt. Eine Einbruchmeldeanlage kann entsprechend eingerichtet sein, gegebenenfalls automatisch einen Notruf bei der Polizei abzusetzen.

Während einer Wartung ist eine derartige Reaktion unangebracht und zumeist unerwünscht. Um sie zu verhindern, wird die gesamte Prozesseinrichtung oder ein großer Teil davon für die Dauer einer Wartung in einen gesonderten Zustand versetzt, der diese Reaktion unterbindet. Um dabei dennoch weiterhin die ursprüngliche Funktion der Prozesseinrichtung wie zum Beispiel die Brandüberwachung (z.B. durch andere, gerade nicht gewartete Feldgeräte) in einem Gebäudekomplex gewährleisten zu können, kann die Prozesseinrichtung für die Dauer der Wartung der Anlage an zentraler Stelle von einer Person überwacht werden, während eine weitere Person die eigentliche Wartung vornimmt. Dieser Aufwand ist notwendig, weil die Feldgeräte (und somit die gesamte Prozessanlage) nicht zwischen einem Auslösen zu Wartungszwecken und einem Auslösen aufgrund tatsächlich auftretender, zu überwachender Ereignisse unterscheiden können.

Alternativ kann die Wartung von der Steuerungseinheit reguliert werden. In diesem Fall legt die Steuerungseinheit fest, welches Feldgerät geprüft wird, und schaltet dieses dann über einen Datenbus in einen Prüfmodus. In der Druckschrift DE 103 53 837 A1 ist eine solche Konfiguration offenbart. Das Vorgehen erfordert jedoch einen direkten Datenaustausch zwischen der Steuerungseinheit und dem Feldgerät, der beispielsweise in der Gleichstromlinientechnik in der Regel nicht möglich ist. Davon abgesehen kann es unzweckmäßig sein, dass die Steuerungseinheit die Auswahl trifft, welches Feldgerät zu warten ist. Insbesondere erfordert diese Konfiguration, dass eine Person, die das Prüfgerät zur Wartung beispielsweise auf das Feldgerät aufsetzt, sich genau an die vorgegebene Reihenfolge hält; ein versehentliches Warten eines falschen Feldgeräts, das sich nicht im Prüfmodus befindet, würde die Steuerungseinheit veranlassen, einen Alarm auszulösen.

Die US 2007/139184 A1 beschreibt beispielsweise ein Zusatzgerät, welches über ein Datenprotokoll mit einer oder mehreren Detektorsteuereinheiten kommunizieren und Statusindikatoren verschiedener Sensoren visuell darstellen kann. Um auf einen Alarmzustand hinzuweisen können akustische und visuelle Anzeiger vorgesehen sein.

Die US 2004/041703 A1 zeigt ein Sicherheitssystem aus einem Sensor und einem Bedienfeld, welches Übermittlungen von dem Sensor empfängt. Der Sensor verfügt über einen durch einen Benutzer bedienbaren Überprüfungsaktuator, welcher ein Zustandsermittlungsgerät in dem Sensor überprüft. Als Reaktion auf ein Aktivieren des Überprüfungsaktuators, wenn eine vorgegebene Bedingung nicht erfüllt ist, wird eine Übermittlung von dem Sensor erzeugt, welche Informationen beinhaltet, die auf eine durchgeführte Überprüfung des Sensors hinweisen. Als Reaktion auf ein Aktivieren des Überprüfungsaktuators, wenn eine vorgegebene Bedingung erfüllt ist, wird von dem Bedienfeld eine Übermittlung von dem Sensor empfangen, welche darauf hinweist, dass das Bedienfeld nicht an eine Überwachungsstation berichten soll.

Die GB 2 432 703 A offenbart ein Gerät zum Testen eines Gefahrendetektors mit elektrisch angetriebenen Mittel zum Erzeugen von Stimuli für Anwendungen auf den Detektor zu erzeugen, wobei der Detektor Gefahren wie Hitze und Rauch detektieren kann. Die Mittel können einen Kohlenmonoxiderzeuger, einen Raucherzeuger und eine Hitzequelle umfassen.

Es ist wünschenswert, die Wartung von Prozesseinrichtungen effizienter zu gestalten.

### Offenbarung der Erfindung

Erfindungsgemäß wird ein Prozesseinrichtungssystem mit Wartungsfunktion mit mindestens einem Prüfgerät und mindestens einem Feldgerät mit den Merkmalen des unabhängigen Patentanspruchs 1 vorgeschlagen.

Vermöge der beanspruchten Merkmale sind das Prüfgerät und das Feldgerät so aufeinander abgestimmt, dass eine mittels eines Prüfgerätes vorgenommene Wartung des Feldgeräts in einer Prozesseinrichtung automatisch erkannt werden kann und eine zugehörige Steuereinrichtung entsprechend informiert wird und reagieren kann. Die Auswahl des zu prüfenden Feldgeräts kann dabei dezentral, beispielsweise also von Seiten des Prüfenden erfolgen.

Das erfindungsgemäße Prozesseinrichtungssystem umfasst eine Prozesseinrichtung mit einem oder mehreren Feldgerät(en) und mit mindestens einer Steuerungseinheit. Beispiele für solch eine Prozesseinrichtung sind Brand- oder Einbruchmeldeanlagen oder auch Temperatur-, Druck- oder Wasserstandskontrollsysteme, die in verschiedenen Räumen oder Zellen eines Gebäudes oder einer Anlage Feldgeräte wie Rauchmelder, Bewegungs- oder Temperatursensoren aufweisen und von einer oder mehreren Steuergeräten gesteuert werden. Das oder die Feldgeräte können über ein Kommunikationssystem wie beispielsweise einen verdrahteten oder drahtlosen Datenbus oder ein optisches System miteinander und/oder mit der Steuerungseinheit verbunden sein.

Das erfindungsgemäße Prozesseinrichtungssystem umfasst weiterhin mindestens ein Prüfgerät zur Wartung des oder wenigstens eines der Feldgeräte. Handelt es sich bei der Prozesseinrichtung um eine Brandmeldeanlage und bei dem Feldgerät um einen automatischen Rauchmelder, kann das Prüfgerät beispielsweise für die Wartung ein Aerosol in die Rauchkammer des Rauchmelders leiten und prüfen, ob der Rauchmelder funktionsgemäß einen Alarm auslöst.

Das mindestens eine Prüfgerät und das mindestens eine Feldgerät des erfindungsgemäßen Prozesseinrichtungssystems sind eingerichtet, die Steuerungseinheit über eine anstehende oder eine begonnene Wartung des Feldgeräts durch das Prüfgerät zu informieren.

Auf diese Weise können das oder die Steuergerät(e) der Prozesseinrichtung automatisch eine anstehende oder bereits in der Durchführung befindliche Wartung eines einzelnen Feldgeräts erkennen und darauf angemessen reagieren. Demgegenüber kann auf alarmierende Signale von gerade nicht gewarteten Feldgeräten korrekt reagiert werden. Auf diese Weise kann die Prozesseinrichtung so automatisiert werden, dass sie auch während der Wartung sicher arbeitet. Auf eine Überwachung der Wartung durch eine Person kann so verzichtet werden. Dadurch können Kosten eingespart werden.

Mehrere verschiedene Möglichkeiten des Informierens können von Prüfgerät und/oder Feldgerät parallel verwendet werden. Dadurch kann Redundanz erzeugt werden, die für größere Sicherheit beispielsweise bei Ausfall eines Kommunikationskanals sorgt.

Die Information über die anstehende oder begonnene Wartung kann in einer gesonderten Meldung an die Steuerungseinheit übermittelt werden. Alternativ oder zusätzlich kann die Information einer Nachricht angefügt werden, die auch im Normalfall an die Steuerungseinheit gesandt wird, beispielsweise einer Nachricht mit Angaben zum Zustand des Feldgeräts oder des Prüfgeräts.

Gemäß einem Beispiel, welches keine Ausführungsform der vorliegenden Erfindung ist, ist das mindestens eine Prüfgerät eingerichtet, die Steuerungseinheit mit einer Meldung über die Wartung zu informieren und dabei einen Kommunikationskanal zu verwenden, der separat zwischen Prüfgerät und Steuerungeinheit besteht oder aufgebaut wird. Dieser externe Kommunikationskanal kann unabhängig von einem Kommunikationsmedium zwischen Feldgerät und Steuerungseinheit sein.

Aus einer Vielzahl bekannter geeigneter derartiger externer Kommunikationskanäle seien ein bestehendes WLAN-Netz oder ein Mobilfunknetz oder auch eine drahtgebundene Verbindung zur Steuerungseinheit beispielhaft genannt.

Zum Beispiel bei einer Prozesseinrichtung, in der die Feldgeräte und die Steuerungseinheit(en) über einen Feldbus kommunizieren, kann mit solch einem externen Kommunikationskanal auf praktikable Weise eine direkte, störungsfreie Kommunikation zwischen Prüfgerät und Steuerungseinheit gewährleistet werden.

Erfindungsgemäß ist das Prüfgerät eingerichtet, die Steuerungseinheit mit einer Meldung unter Verwendung eines Kommunikationskanals über die Wartung zu informieren, der über das Feldgerät verläuft.

Das Feldgerät kann dabei eingerichtet sein, die Meldung oder Teile der Meldung unverändert an die Steuerungseinheit weiterzuleiten. Beispielsweise kann das Feldgerät die Meldung in Form eines IP-Pakets vom Prüfgerät erhalten und an die Steuerungseinheit weiterleiten, ohne den Inhalt der Meldung zu interpretieren.

Alternativ oder zusätzlich kann das Feldgerät eingerichtet sein, bei der eingehenden Meldung eine Umsetzung von einer ersten Kommunikationstechnik (die zwischen Prüfgerät und Feldgerät eingesetzt wird) auf eine andere Kommunikationstechnik (die zwischen Feldgerät und Steuerungseinheit verwendet wird) durchzuführen. Beispielsweise kann die erste Kommunikationstechnik eine drahtlose Near-Field-Communication oder eine Bluetooth-Übertragung sein und die andere Kommunikationstechnik eine drahtgebundene Übertragung über einen Feldbus; andere Kombinationen von Kommunikationstechniken sind alternativ ebenfalls möglich. Die Umsetzung kann eine Protokollübersetzung umfassen, für die das Feldgerät eine Datenkonvertierung an der Meldung durchführt. Das Feldgerät kann dazu eine Gatewayfunktionalität aufweisen.

Das Prüfgerät weist Mittel auf, die dazu dienen, eine Steuerungseinheit einer Prozesseinrichtung zu informieren, wenn das Prüfgerät ein Feldgerät wartet oder zu warten im Begriff steht. Die Mittel können gemäß einem Beispiel, das keine Ausführungsform der vorliegenden Erfindung ist dabei geeignet sein, eine Meldung über die Wartung vom Prüfgerät an mindestens eine Steuerungseinheit zu senden. Erfindungsgemäß sind die Mittel geeignet, das zu wartende Feldgerät zu veranlassen, selbst eine solche Meldung an die mindestens eine Steuerungseinheit zu senden.

Das Prüfgerät hat somit den Vorteil, dass es mit einer Prozesseinrichtung so interagieren kann, dass letztere eine Wartung eines ihrer Feldgeräte automatisch erkennen und angemessen reagieren kann.

Das Feldgerät weist Mittel auf, die eine einseitige oder zweiseitige Interaktion mit einem Prüfgerät erlauben, wenn das Prüfgerät eine Wartung des Feldgeräts ansetzt oder bereits durchführt. Diese Mittel können dazu dienen, Nachrichtensignale automatisch dann zu erfassen, wenn das Prüfgerät solche Nachrichtensignale an das Feldgerät sendet.

Gemäß einem Beispiel, das keine Ausführungsform der Erfindung ist, können die Mittel zum Erfassen eines mechanischen Kontakts mit dem Prüfgerät dienen. Beispielsweise können ein oder mehrere Schalter im Feldgerät vorhanden sein, die ein aufsetzendes Prüfgerät betätigt, oder die Mittel können ein oder mehrere berührungsempfindliche Sensoren oder aktive Abstandssensoren sein oder solche Sensoren umfassen. Ein derartiger aktiver Abstandssensor kann beispielsweise eingerichtet sein, mittels von ihm selbst ausgestrahlter Infrarot- und/oder Schallwellen ein in der Nähe (z.B. in einem Abstand kleiner als etwa 1 cm oder kleiner als etwa 0,5cm) befindliches Prüfgerät zu erkennen.

Alternativ oder zusätzlich können die Mittel geeignet sein, ein Kraftfeld wie beispielsweise ein Magnetfeld dann zu erfassen, wenn das Prüfgerät ein solches Kraftfeld erzeugt. Schließlich können die Mittel zusätzlich oder alternativ dem Feldgerät ermöglichen, mindestens ein Identifikationsmerkmal wie beispielsweise einen Token an das Prüfgerät zu senden.

Das Feldgerät weist also den Vorteil auf, dass es, wenn es in einer Prozesseinrichtung eingebunden ist, in Kombination mit einem geeigneten Prüfgerät ermöglicht, dass eine Wartung automatisch erkannt und die Information darüber an die Steuerungseinheit weitergeleitet wird. So wird dieser eine entsprechend angemessene Reaktion auf Auslösesignale ermöglicht.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Kurze Beschreibung der Zeichnungen

Figur 1 zeigt schematisch ein Prozesseinrichtungssystem, das erfindungsgemäß eingerichtet sein kann.
Figuren 4 und 6 zeigen jeweils Kommunikationsverläufe zwischen Steuerungseinheit, Feldgerät und Prüfgerät entsprechend Beispielen, die keine Ausführungsformen der vorliegenden Erfindung sind.
Figuren 2, 3 und 5 zeigen jeweils Kommunikationsverläufe zwischen Steuerungseinheit, Feldgerät und Prüfgerät entsprechend bevorzugten Ausführungsformen der vorliegenden Erfindung.
Figur 7 zeigt schematisch eine mögliche Meldung über eine bevorstehende oder bereits begonnene Wartung, wie sie gemäß bevorzugten Ausführungsformen der Erfindung an eine Steuerungseinheit gesandt werden kann.
Figur 8 zeigt schematisch eine Nachricht, die ein Prüfgerät einer bevorzugten Ausführungsform der Erfindung an ein Feldgerät senden kann.

### Ausführungsform(en) der Erfindung

Das in Figur 1 dargestellte Prozesseinrichtungssystem 100 umfasst eine Prozesseinrichtung 111 mit einer Steuerungseinheit 10, die über einen Kommunikationskanal 11 mit Feldgeräten 101, 102, 103 und 104 kommunizieren kann. Die Prozesseinrichtung kann beispielsweise eine Brandmeldeeinrichtung sein.

Das Prozesseinrichtungssystem umfasst weiterhin ein Prüfgerät 120, das über einen Zugang 121 zu einem separaten Kommunikationskanal 123 verfügt und über diesen mit der Steuerungseinheit 10 kommunizieren kann. Der Kommunikationskanal kann drahtgebunden oder drahtlos sein. Wie weiter unten ausgeführt wird, kann auf diesen Kommunikationskanal 123 in Ausführungsformen der vorliegenden Erfindung verzichtet werden. Das Prüfgerät kann in Form einer Prüfglocke ausgebildet sein, die z.B. an einer Stange befestigt ist und über das jeweils zu prüfende Feldgerät gestülpt wird.

In der dargestellten Situation ist das Prüfgerät 120 mit dem Feldgerät 102 befasst.

Die gezeigte Steuerungseinheit 10 verfügt über einen Alarmmechanismus, der symbolisch als Sirene 112 dargestellt ist. Die Steuerungseinheit kann eingerichtet sein, im Falle einer von einem Feldgerät detektierten Notsituation automatisch diesen Mechanismus auszulösen, beispielsweise in einem Brandfall die Feuerwehr zu alarmieren und/oder eine Sprinkleranlage zu aktivieren. Erfindungsgemäß wird die Steuerungseinheit über eine bevorstehende oder begonne Wartung eines Feldgeräts durch ein Prüfgerät informiert. So ist sie in der Lage, eine Aktivierung des Alarmmechanismus zu unterlassen oder zu unterbinden, wenn wartungsbedingt vom geprüften Feldgerät eine nur scheinbar eintretende Notsituation erfasst und gemeldet wird. Hingegen wird bei einer entsprechenden Notsituationsmeldung von Seiten eines Feldgeräts, über das keine Wartungsmeldung vorliegt, vorzugsweise automatisch der Alarmmechanismus aktiviert.

In den Figuren 2 bis 6 ist jeweils schematisch ein beispielhaftes Prozesseinrichtungssystem 100 gezeigt. Es weist eine Prozesseinrichtung 111 mit einem Feldgerät 102 und einer Steuerungseinheit 10 auf. Die Prozesseinrichtung 111 kann u.a. ein oder mehrere nicht gezeigte(s) weitere(s) Feldgerät/e aufweisen. Die Steuerungseinheit kann aus einem oder mehreren Steuerungsgerät(en) bestehen oder es/sie umfassen. Das gezeigte Prozesseinrichtungssystem umfasst zudem jeweils ein Prüfgerät 120.

In Figur 2 ist dargestellt, dass das Prüfgerät 120 durch die Operation 201 einen geeigneten Sensor 113 aktiviert und so die Information übermittelt, dass eine Wartung stattfindet oder bevorsteht. Die Operation 201 ist dabei eine einseitige Kommunikation vom Prüfgerät zum Feldgerät.

Dargestellt ist eine Ausführungsform, in der das Prüfgerät als Auslösemechanismus über einen oder mehrere Magnet(e) 121 verfügt. Beispielsweise ist/sind hierfür ein oder mehrere starke Neodynmagnet(e) geeignet. Der oder die Magnete erzeugen ein Magnetfeld 124. Der Sensor 113 des Feldgeräts ist empfänglich für das Magnetfeld. Vorteilhaft ist es, wenn der Sensor mindestens zwei Teilsensoren umfasst, die in einem Winkel von 90° zueinander angeordnet sind. So kann gewährleistet werden, dass unabhängig von der relativen Drehung des Prüfgeräts zum Sensor mindestens einer der Teilsensoren aktiviert wird.

Der Sensor 113 kann beispielsweise in Form eines oder mehrerer Reed-Schalter und/oder eines Hall-Sensors oder mehrerer Hall-Sensoren ausgebildet sein, von denen vorzugsweise zwei um 90° relativ zueinander gedreht im Feldgerät angeordnet sind. Alternativ oder zusätzlich kann der Sensor 113 einen oder mehrere Empfangssensor(en) beispielsweise für Infrarotlicht oder Schallwellen umfassen, die vom Prüfgerät in der Operation 201 anstelle des Magnetfelds oder zusätzlich dazu ausgestrahlt wird oder werden.

Alternativ oder zusätzlich kann der Sensor 113 ein aktiver Sensor sein oder einen solchen umfassen, wie zum Beispiel ein (aktiver) Abstandssensor. Auf die Magnete 121 im Prüfgerät kann dabei gegebenenfalls verzichtet werden.

Schließlich kann der Sensor (alternativ oder zusätzlich) einen oder mehrere mechanische/n Sensor(en) umfassen, der/die bei physischem Kontakt reagiert bzw. reagieren. Die Operation 201 kann in diesem Falle eine solche Berührung des Prüfgeräts mit dem Sensor umfassen. Auch in diesem Fall kann gegebenenfalls auf Magnete 121 verzichtet werden.

Figur 2 zeigt weiter eine Operation 202, in der das Feldgerät 102 die Steuerungseinheit 10 über die Wartung informiert. Dabei kann das Feldgerät die vom Sensor empfangenen Signale als Meldung an die Steuerungseinheit weiterleiten oder umformen. Das Feldgerät kann dabei die Meldung separat an die Steuerungseinheit senden oder eigene Zustandsmeldungen mit einem Zusatzversehen, der die Information über die bevorstehende oder begonnene Wartung enthält.

In Figur 3 ist gezeigt, dass das Prüfgerät 120 und das Feldgerät 102 jeweils über Zugänge 122 zu einem geeigneten Kommunikationskanal mit kurzer Reichweite verfügen. Beispiele für hierfür geeignete Technik sind das sogenannte "Low-Power Bluetooth", die "Near-Field-Communication" oder Infrarot.

In der in der Figur 3 dargestellten Konfiguration teilt das Prüfgerät 120 in einer Operation 203 dem Feldgerät 102 über den genannten Kommunikationskanal einen Wartungswunsch mit. Das Feldgerät leitet die Information in einer Operation 202 weiter, wie sie mit Bezug zu Figur 2 beschrieben ist.

Die in der Figur 4 dargestellte Ausführungsform ist zu einem Kommunikationsablauf eingerichtet, bei dem das Prüfgerät 120 in der Operation 204 ein Identifikationsmerkmal 114 vom Feldgerät erhält, beispielsweise über ein Verfahren mit kurzer Reichweite, wie sie mit Bezug auf Figur 3 genannt wurden. Solch ein Identifikationsmerkmal kann zum Beispiel ein Identifikationstoken sein. Die Übermittlung des Identifikationsmerkmals kann auf Anforderung durch das Prüfgerät erfolgen. Solch eine Anforderung kann über den Kommunikationskanal erfolgen, der zur Mitteilung des Identifikationsmerkmals vom Feldgerät an das Prüfgerät genutzt wird. Alternativ kann die Aufforderung dem Feldgerät analog zur mit Bezug zu Figur 2 beschriebenen Operation 201 unter Ausnutzung eines Sensormechanismus übermittelt werden.

Nach Erhalt des Identifikationsmerkmals 114 teilt das Prüfgerät 120 der Steuerungseinheit 10 die anstehende oder bereits begonnene Prüfung mit; dies ist durch die Operation 206 symbolisiert. Die zugehörige Meldung enthält vorzugsweise eine Angabe zur Identität des Feldgeräts, die dem Prüfgerät durch das erhaltene Identifikationsmerkmal bekannt ist. Die Übermittlung der Meldung erfolgt dabei gemäß einem Beispiel, das keine Ausführungsform der Erfindung ist, über einen externen Kommunikationskanal 123, der nicht über das Feldgerät verläuft. Nachrichten vom Feldgerät an die Steuerungseinheit, in der Figur 4 durch die Operation 205 symbolisiert, bleiben unverändert.

Auch in der in Figur 5 dargestellten Ausführungsform haben Prüfgerät und Feldgerät Zugänge 122 zu einem Kommunikationskanal, beispielsweise um in einem Verfahren mit kurzer Reichweite miteinander zu kommunizieren. Wie mit Bezug auf Figur 4 beschrieben erhält das Prüfgerät in der Operation 204 ein Identifikationsmerkmal der Feldgeräts, beispielsweise einen Token. Auch hier kann das Prüfgerät das Identifikationsmerkmal des Feldgeräts von diesem anforden.

Im Unterschied zu der in Figur 4 gezeigten Version nutzt das Prüfgerät gemäß der in Figur 5 dargestellten Ausführungsform für die Meldung über die anstehende oder begonnene Wartung einen Kommunikationskanal, der über das Feldgerät verläuft; das Feldgerät kann dabei als Relais genutzt werden. Operation 207 symbolisiert die Kommunikation über das Feldgerät. Wie oben beschrieben wurde, kann das Feldgerät dabei je nach Art der verwendeten Kommunikationskanäle eingerichtet sein, die Meldung ohne Interpretation ganz oder teilweise an die Steuerungseinheit weiterzuleiten oder die Meldung vor der Weiterleitung zu interpretieren und/oder geeignet zu transformieren, beispielsweise von einer Bluetooth-Nachricht in eine IP-Nachricht.

Wie bei der Figur 4 bleiben die Nachrichten des Feldgeräts an die Steuerungseinheit unverändert.

Figur 6 zeigt eine Ausführungsform, bei der das Prüfgerät 120 das Identifikationsmerkmal 114 aus dem Feldgerät ausliest; dies ist durch die einseitige Operation 208 dargestellt. Das Identifikationsmerkmal kann dabei beispielsweise ein Strichcode oder ein Token sein. Als Technik zum Herauslesen eignet sich beispielsweise die sogenannte "RFID" (radio frequency identification)-Technik.

Wie in Figur 4 teilt das Prüfgerät gemäß Figur 6 der Steuerungseinheit 10 die anstehende oder bereits begonnen Wartung des Feldgeräts sowie dessen durch das Identifikationsmerkmal bestimmte Identität gemäß einem Beispiel, das keine Ausführungsform der Erfindung ist, über einen separaten Kommunikationskanal mit; dies ist durch die Operation 206 symbolisiert. Nachrichten 205 des Feldgeräts an die Steuerungseinheit bleiben unverändert.

In Figur 7 ist schematisch eine Meldung 70 gezeigt, wie sie zum Beispiel in den oben erläuterten Ausführungsformen der vorliegenden Erfindung an die Steuerungseinheit gesandt werden kann. Die Meldung 70 kann beispielsweise in dem in Figur 1 dargestellten Beispiel, das keine Ausführungsform der Erfindung ist, über einen Kommunikationskanal 123 vom Prüfgerät an die Steuerungseinheit 10 oder erfindungsgemäß über den Kommunikationskanal 11 vom Feldgerät 102 an die Steuerungseinheit 10 geleitet werden.

Die gezeigte Meldung 70 umfasst einen Teil 71, der eine Angabe über die Identität des geprüften oder zu prüfenden Feldgeräts umfassen kann. Diese Angabe kann ein Identifikationsmerkmal 114 repräsentieren oder wiedergeben, das - je nach Ausführungsform - vom Feldgerät an das Prüfgerät gesandt wurde, vom Prüfgerät aus dem Feldgerät herausgelesen wurde oder, sofern die Meldung vom Prüfgerät selbst versandt wird, in Form eines Absenders des Feldgeräts angefügt wird. Alternativ oder zusätzlich kann der Teil 71 Angaben zum Zustand des Feldgeräts umfassen.

Die gezeigte Meldung 70 umfasst weiterhin einen Teil 72, der Angaben über die Wartung enthalten kann. Der Teil 72 kann beispielsweise eine Angabe über den erfolgten Beginn einer Wartung enthalten. Alternativ kann er eine Ankündigung der Wartung umfassen, vorzugsweise mit einer Angabe über einen Zeitpunkt des voraussichtlichen Wartungsbeginns und/oder -endes.

Alternativ oder zusätzlich kann der Teil 72 eine Kennung des ausführenden Prüfgeräts umfassen und/oder eine Angabe zu einem Typ der Wartung, zum Beispiel, ob es sich um eine (z.B. turnusmäßig seltenere) umfassende oder nur um eine (z.B. häufigere) weniger aufwendige Teilprüfung handeln soll. Das Steuergerät kann eingerichtet sein, diese Angaben zu protokollieren.

In Ausführungsformen, in denen das Prüfgerät das Feldgerät mit einer in der Figur 8 dargestellten Nachricht 80 veranlasst, eine Mitteilung über eine Wartung an die Steuerungseinheit zu senden, kann die genannte Nachricht 80 die oben genannten Angaben aus dem Teil 72 enthalten.

## Patentansprüche

1. Prozesseinrichtungssystem (100) mit Wartungsfunktion, das eine Prozesseinrichtung (111) mit einem oder mehreren Feldgerät/en (101, 102, 103, 104) und mindestens einer Steuerungseinheit (10); und
mindestens ein Prüfgerät (120) zur Wartung des einen Feldgeräts bzw. wenigstens eines der mehreren Feldgeräte (101, 102, 103, 104) umfasst, wobei das mindestens eine Prüfgerät (120) und das mindestens eine Feldgerät (101, 102, 103, 104) eingerichtet sind, die mindestens eine Steuerungseinheit (10) über eine anstehende oder begonnene Wartung des Feldgeräts (102) durch das Prüfgerät (120) zu informieren (202, 207),
**dadurch gekennzeichnet, dass**
das mindestens eine Prüfgerät (120) eingerichtet ist, die mindestens eine Steuerungseinheit (10) mit einer Meldung (70) über die Wartung zu informieren und dabei einen Kommunikationskanal zu verwenden, der über das mindestens eine Feldgerät (101, 102, 103, 104) verläuft,
wobei das mindestens eine Prüfgerät (120) die Meldung an das Feldgerät (102) sendet und wobei das Feldgerät (102) die Meldung an die Steuerungseinheit (10) unverändert ganz oder teilweise weiterleitet, oder eine Umsetzung von einer ersten Kommunikationstechnik auf eine andere Kommunikationstechnik durchführt und/oder
wobei das Prüfgerät (120) Mittel (121, 122) aufweist, die dem Prüfgerät (120) ermöglichen das Feldgerät (102) zu veranlassen, die Meldung (70) an die Steuerungseinheit (10) zu senden (202), indem sie geeignet sind, einen Überwachungssensor (113) im Feldgerät auszulösen.

2. Prozesseinrichtungssystem gemäß Anspruch 1, wobei die Steuerungseinheit (10) eingerichtet ist, auf die Information über die Wartung zu reagieren, indem sie die Wartung protokolliert und/oder indem sie einen Alarmmechanismus (112) für das Feldgerät (102) abschaltet, wobei vorzugsweise der Alarmmechanismus für ein oder mehrere andere/s Feldgerät/e (101, 103, 104) der Prozesseinrichtung (111) aktiv bleibt.

3. Prozesseinrichtungssystem gemäß Anspruch 1 oder 2, wobei das mindestens eine Feldgerät (101, 102, 103, 104) eingerichtet ist, die mindestens eine Steuerungseinheit (10) über die Wartung zu informieren (202), indem es eine oder mehrere spezielle Wartungsmitteilung/en (70) an die Steuerungseinheit (10) sendet und/oder
eine oder mehrere eigene Zustandsmeldung/en um einen die Wartungsinformation enthaltenden Zusatz ergänzt.

4. Prozesseinrichtungssystem gemäß einem der Ansprüche 1 bis 3, wobei das Prüfgerät (120) Mittel (121, 122) aufweist, die dem Prüfgerät (120) ermöglichen, das zu wartende Feldgerät (102) zu veranlassen, die Meldung (70) über eine bevorstehende oder begonnene Wartung an die mindestens eine Steuerungseinheit (10) zu senden (202) oder ganz oder teilweise weiterzuleiten (207).

5. Prozesseinrichtungssystem gemäß einem der vorstehenden Ansprüche, wobei die Mittel (121, 122) geeignet sind, den Überwachungssensor (113) im Feldgerätdurch Betätigen eines oder mehrerer mechanischen/r Schalter/s oder durch Auslösen eines oder mehrerer Reed-Schalter/s (113) oder eines oder mehrerer Hall-Sensors bzw. Hall-Sensoren auszulösen.

6. Prozesseinrichtungssystem gemäß Anspruch 4 oder 5, wobei die Mittel (121, 122) dem Prüfgerät (120) ermöglichen, das Feldgerät (102) zum Senden (202) der Meldung oder zum Weiterleiten der Meldung oder eines Teiles der Meldung an die Steuerungseinheit (10) zu veranlassen, indem sie Sendemittel (122) zum Senden (203) einer Nachricht (80) des Prüfgeräts (120) an das zu prüfende Feldgerät (102) umfassen.

7. Prozesseinrichtungssystem gemäß Anspruch 6, wobei die Sendemittel (122) Mittel zum Verwenden eines Kommunikationskanals mit kurzer Reichweite
umfassen, wie beispielsweise Low-Power-Bluetooth, Near-Field-Communication oder Infrarot.

8. Prozesseinrichtungssystem gemäß einem der vorstehenden Ansprüche, wobei die Mittel (122) dem Prüfgerät (120) ermöglichen, die Meldung an die mindestens eine Steuerungseinheit (10) über einen Kommunikationskanal, der über das zu prüfende Feldgerät (102) verläuft, zu senden und wobei die Mittel (122) Identifizierungsmittel zum Erfassen eines Identifikationsmerkmals (114) des zu prüfenden Feldgeräts (102) umfassen, wobei die Meldung (70) an die Steuerungseinheit (10) eine Angabe (71) des Identifikationsmerkmals enthält.

## Claims

1. Process device system (100) with a maintenance function, which system comprises a process device (111) having one or more field devices (101, 102, 103, 104) and at least one control unit (10); and at least one test device (120) for maintaining the one field device or at least one of the plurality of field devices (101, 102, 103, 104), wherein the at least one test device (120) and the at least one field device (101, 102, 103, 104) are set up to inform (202, 207) the at least one control unit (10) of pending or started maintenance of the field device (102) by means of the test device (120), **characterized in that**
the at least one test device (120) is set up to inform the at least one control unit (10) of the maintenance using a message (70) and to use in the process a communication channel which runs via the at least one field device (101, 102, 103, 104), wherein the at least one test device (120) transmits the message to the field device (102), and wherein the field device (102) completely or partially forwards the message to the control unit (10) without change or carries out a conversion from a first communication technology to another communication technology, and/or
wherein the test device (120) has means (121, 122) which make it possible for the test device (120) to prompt the field device (102) to transmit (202) the message (70) to the control unit (10) by virtue of said means being suitable for triggering a monitoring sensor (113) in the field device.

2. Process device system according to Claim 1, wherein the control unit (10) is set up to react to the information relating to the maintenance by logging the maintenance and/or by switching off an alarm mechanism (112) for the field device (102), wherein the alarm mechanism for one or more other field devices (101, 103, 104) of the process device (111) preferably remains active.

3. Process device system according to Claim 1 or 2, wherein the at least one field device (101, 102, 103, 104) is set up to inform (202) the at least one control unit (10) of the maintenance by transmitting one or more special maintenance communications (70) to the control unit (10) and/or
supplementing one or more of its own status messages with an addition containing the maintenance information.

4. Process device system according to one of Claims 1 to 3, wherein the test device (120) has means (121, 122) which make it possible for the test device (120) to prompt the field device (102) to be maintained to transmit (202) the message (70) relating to imminent or started maintenance to the at least one control unit (10) or to completely or partially forward (207) it.

5. Process device system according to one of the preceding claims, wherein the means (121, 122) are suitable for triggering the monitoring sensor (113) in the field device by actuating one or more mechanical switches or by triggering one or more reed switches (113) or one or more Hall sensors.

6. Process device system according to Claim 4 or 5, wherein the means (121, 122) make it possible for the test device (120) to prompt the field device (102) to transmit (202) the message or to forward the message or a part of the message to the control unit (10) by virtue of said means comprising transmission means (122) for transmitting (203) a message (80) from the test device (120) to the field device (102) to be tested.

7. Process device system according to Claim 6, wherein the transmission means (122) comprise means for using a short-range communication channel, for example low-power Bluetooth, near-field communication or infrared.

8. Process device system according to one of the preceding claims, wherein the means (122) make it possible for the test device (120) to transmit the message to the at least one control unit (10) via a communication channel which runs via the field device (102) to be tested, and wherein the means (122) comprise identification means for capturing an identification feature (114) of the field device (102) to be tested, wherein the message (70) to the control unit (10) contains an indication (71) of the identification feature.

## Revendications

1. Système de dispositif de processus (100) doté d'une fonction de maintenance, lequel comporte un dispositif de processus (111) avec un ou plusieurs appareils de terrain (101, 102, 103, 104) et au moins une unité de commande (10) ; et
au moins un appareil de test (120) servant à la maintenance dudit appareil de terrain ou d'au moins l'un des plusieurs appareils de terrain (101, 102, 103, 104), l'au moins un appareil de test (120) et l'au moins un appareil de terrain (101, 102, 103, 104) étant conçus pour informer (202, 207) l'au moins une unité de commande (10) à propos d'une maintenance en attente ou commencée de l'appareil de terrain (102) par l'appareil de test (120),
**caractérisé en ce que**
l'au moins un appareil de test (120) est conçu pour informer l'au moins une unité de commande (10) à propos de la maintenance avec un message (70) et utiliser ici un canal de communication qui passe par l'au moins un appareil de terrain (101, 102, 103, 104),
l'au moins un appareil de test (120) envoyant le message à l'appareil de terrain (102) et l'appareil de terrain (102) retransmettant le message inchangé intégralement ou partiellement à l'unité de commande (10) ou effectuant une conversion d'une première technique de communication à une autre technique de communication et/ou l'appareil de test (120) possédant des moyens (121, 122) qui permettent à l'appareil de test (120) d'amener l'appareil de terrain (102) à envoyer (202) le message (70) à l'unité de commande (10) du fait qu'ils sont adaptés pour déclencher un capteur de surveillance (113) dans l'appareil de terrain.

2. Système de dispositif de processus selon la revendication 1, l'unité de commande (10) étant conçue pour réagir à l'information à propos de la maintenance en ce qu'elle consigne la maintenance dans un journal et/ou en ce qu'elle met hors circuit un mécanisme d'alarme (112) pour l'appareil de terrain (102), le mécanisme d'alarme restant de préférence actif pour un ou plusieurs autres appareils de terrain (101, 103, 104) du dispositif de processus (111).

3. Système de dispositif de processus selon la revendication 1 ou 2, l'au moins un appareil de terrain (101, 102, 103, 104) étant conçu pour informer (202) l'au moins une unité de commande (10) à propos de la maintenance en ce qu'il envoie un ou plusieurs communiqués de maintenance (70) particuliers à l'unité de commande (10) et/ou
complète un ou plusieurs messages d'état propres par un complément qui contient l'information de maintenance.

4. Système de dispositif de processus selon l'une des revendications 1 à 3, l'appareil de test (120) possédant des moyens (121, 122) qui permettent à l'appareil de test (120) d'amener l'appareil de terrain (102) à maintenir à envoyer (202) ou alors à retransmettre (207) entièrement ou partiellement le message (70) à propos d'une maintenance prochaine ou commencée à l'au moins une unité de commande (10).

5. Système de dispositif de processus selon l'une des revendications précédentes, les moyens (121, 122) étant adaptés pour déclencher le capteur de surveillance (113) dans l'appareil de terrain en actionnant un ou plusieurs commutateurs mécaniques ou en déclenchant un ou plusieurs commutateurs Reed (113) ou encore un ou plusieurs capteurs à effet Hall.

6. Système de dispositif de processus selon la revendication 4 ou 5, les moyens (121, 122) permettant à l'appareil de test (120) d'amener l'appareil de terrain (102) à envoyer (202) le message ou à retransmettre le message ou une partie du message à l'unité de commande (10) en ce que qu'ils comportent des moyens d'envoi (122) destinés à envoyer (203) un message (80) de l'appareil de test (120) à l'appareil de terrain (102) à tester.

7. Système de dispositif de processus selon la revendication 6, les moyens d'envoi (122) comprenant des moyens pour utiliser un canal de communication à courte portée, par exemple le Bluetooth à faible énergie, la communication en champ proche ou l'infrarouge.

8. Système de dispositif de processus selon l'une des revendications précédentes, les moyens (122) permettant à l'appareil de test (120) d'envoyer le message à l'au moins une unité de commande (10) par le biais d'un canal de communication qui passe par l'appareil de terrain (102) à tester et les moyens (122) comportant des moyens d'identification (114) destinés à détecter une caractéristique d'identification de l'appareil de terrain (102) à tester, le message (70) à l'unité de commande (10) contenant une indication (71) de la caractéristique d'identification.
